# FASCICULE DE BREVET EUROPEEN

(11) **EP 3 070 727 B1**
(45) Date de publication et mention de la délivrance du brevet: **20.09.2017**
(21) Numéro de dépôt: 15290078.3
(22) Date de dépôt: 20.03.2015
(51) Int. Cl.: H01H 1/38, H01H 31/32, H01R 13/703, H01R 13/24

(54) **DISPOSITIF SECTIONNEUR DE DÉCONNEXION OU CONNEXION ÉLECTRIQUE HAUTE-TENSION**
TRENNVORRICHTUNG ZUR HOCHSPANNUNGSSTROM-UNTERBRECHUNG ODER -VERBINDUNG
ISOLATING SWITCH DEVICE FOR HIGH-VOLTAGE ELECTRICAL CONNECTION AND DISCONNECTION

(43) Date de publication de la demande: 21.09.2016
(73) Titulaire: Siemens Aktiengesellschaft, 80333 München (DE)
(72) Inventeur: Millet, Thierry, 38000 Grenoble (FR)
(74) Mandataire: Maier, Daniel Oliver

(56) Documents cités:
- EP-A1- 2 194 556
- EP-A1- 2 221 844
- DE-A1-102010 062 343
- DE-U1- 9 108 589

## Description

La présente invention concerne un dispositif sectionneur de déconnexion (ou connexion) électrique haute-tension selon le préambule de la revendication 1.

Dans le domaine de la haute tension, des postes électriques sous forme d'arrangement d'enveloppe métallique (ou Gas Insulated Substation en anglais, communément désigné par la terminologie GIS) sont utilisés, de sorte qu'un ensemble de composants électriques y soit encapsulé. Ces postes comprennent un gaz (SF6 ou mélange de gaz) ou un milieu isolant tel que le vide. Un des composants électriques usuels, tel que décrit dans DE102013216371A1, est un dispositif sectionneur de déconnexion électrique haute-tension comprenant :
- un contacteur femelle;
- un contacteur mâle mobile selon une direction longitudinale relativement au conducteur femelle de sorte à garantir un mode fermé, un mode de déconnexion et un mode ouvert du sectionneur,
- un jeu de contacteurs-ressort disposés sur une circonférence interne du contacteur femelle, afin d'assurer en mode fermé du sectionneur un contact électrique entre les contacteurs mâle et femelle,
- au moins un deuxième jeu de contacteurs-ressort disposé sur une deuxième circonférence interne du contacteur femelle, afin d'assurer en mode fermé du sectionneur un autre contact électrique entre les contacteurs mâle et femelle.

En mode fermé, le sectionneur permet ainsi de laisser passer un courant de charge élevé (au-delà de 1500 Ampères) entre par exemple de unités électriques appelés communément systèmes de bus. En mode de déconnexion, un mécanisme de séparation des connecteurs mâle et femelle est prévu afin d'obtenir une coupure dudit courant, cette coupure donnant lieu à une formation d'arc électrique devant être efficacement résorbé afin par exemple d'éviter tout réallumage intempestif.

Pour certaines architectures de sectionneur à haute tension, il doit être requis de garantir une performance de déconnexion liée à ladite coupure de courant. A ce titre, il existe un standard actuel IEC 62271-102 présentant de telles performances. Actuellement, des postes de type GIS prévoient que des sectionneurs sous 550 kVolts ne soient pas soumis à une tension de transfert entre systèmes de bus (dite BTV « Bus Transfer Voltage ») de plus de 20 Volts, ainsi qu'à un courant de transfert entre systèmes de bus (dit BTC « Bus Transfer Current ») de plus de 1600 Ampères.

Toutefois, il est à prévoir que les futures installations de postes de type GIS à plus grande échelle devront pouvoir être soumises à des valeurs de tensions et des courants de transfert BTV, BTC plus élevées, et même au-delà d'un facteur 2. Il s'avère ainsi que la plupart des architectures actuelles de sectionneur à haute tension atteignent leur limite physique pour garantir une performance de coupure ou plus généralement de déconnexion (ou connexion) efficace EP-A-2221844 décrit un dispositif sectionneur de déconnexion électrique haute tension d'après le préambule de la revendication 1. Un but de la présente invention est de proposer un dispositif sectionneur de déconnexion ou connexion électrique haute-tension permettant d'augmenter des performances de déconnexion du sectionneur, en particulier pour le cas où des valeurs plus élevées de tensions et de courants de transfert BTV, BTC sont requises.

A partir d'un dispositif sectionneur de déconnexion (ou connexion) électrique haute-tension comprenant :
- un contacteur femelle;
- un contacteur mâle mobile selon une direction longitudinale relativement au conducteur femelle de sorte à garantir un mode fermé, un mode de déconnexion et un mode ouvert du sectionneur,
- un premier jeu de contacteurs-ressort disposés sur une circonférence interne du contacteur femelle, afin d'assurer en mode fermé du sectionneur un contact électrique entre les contacteurs mâle et femelle,
- au moins un deuxième jeu de contacteurs-ressort disposé sur une deuxième circonférence interne du contacteur femelle (la dite deuxième circonférence étant distinctement juxtaposée à la première circonférence selon la direction longitudinale, afin d'assurer en mode fermé du sectionneur un autre, dit deuxième contact électrique entre les contacteurs mâle et femelle,
il est proposé que le deuxième contact électrique est un contact en série entre successivement une extrémité longitudinale du contacteur mâle, au moins un conducteur et les dits contacteurs-ressort, ledit conducteur comprenant au moins deux blocs dont au moins un est mobile selon la direction longitudinale relativement aux dits contacteurs mâle et femelle en mode de déconnexion (ou connexion) du sectionneur.

Avantageusement, du fait qu'un premier des blocs soit mobile entre et relativement à l'extrémité mâle du contacteur mâle et au second bloc assurant un contact avec le deuxième jeu de contacteurs-ressort lors du mode de déconnexion, il est possible de former durant ce dit mode deux interstices aux extrémités longitudinales du bloc mobile, c'est-à-dire en vis-à-vis de l'extrémité mâle du contacteur mâle et d'une face du second bloc. Ainsi, l'arc de coupure formé lors du mode de déconnexion se subdivise en deux arcs, chacun d'entre eux étant localisé dans un des deux interstices formés. Les arcs étant formés en série, leurs tensions s'additionnent, ce qui permet donc de satisfaire à des conditions de poste GIS à sectionneur de plus fortes valeurs de tension ou de courant de transfert BTV, BTC.

De plus, lors du mode de déconnexion, c'est-à-dire lors retrait du contacteur mâle du contacteur femelle sur une course définie, le premier jeu de contacteurs-ressort est déconnecté du contacteur mâle (d'où une usure minimisée du premier jeu de contacteurs-ressort), alors qu'au travers du deuxième jeu de contacteurs-ressort et au moyen d'un maintien de contact entre le contacteur mâle et le conducteur comprenant les deux blocs, le courant initialement passant lors du mode fermé en parallèle au travers de chacun des jeux de contacteur-ressort n'est pas subitement coupé, mais est redistribué sous un très bref délai vers un des dits passages en parallèle, ce qui permet donc de ne pas encore générer d'arc de coupure en début de déconnexion comme usuellement connu.

Un ensemble de sous-revendications présente également des avantages de l'invention.

Un exemple de réalisation d'un tel dispositif sectionneur à haute tension selon l'invention est fourni (pour le cas d'une déconnexion électrique) à l'aide de figures décrites :
- Figure 1: dispositif sectionneur en mode fermé,
- Figure 2: dispositif sectionneur en début de mode de déconnexion,
- Figure 3: dispositif sectionneur en de fin mode de déconnexion,
- Figure 4: dispositif sectionneur en mode ouvert.

Figure 1 présente un mode de réalisation du dispositif sectionneur de déconnexion électrique haute-tension selon l'invention et en mode fermé comprenant :
- un contacteur femelle (2) ;
- un contacteur mâle (1) mobile selon une direction longitudinale (D) relativement au conducteur femelle de sorte à garantir un mode fermé, un mode de déconnexion et un mode ouvert du sectionneur,
- un premier jeu de contacteurs-ressort (3) disposés sur une circonférence interne du contacteur femelle, afin d'assurer en mode fermé du sectionneur un premier contact électrique entre les contacteurs mâle et femelle,
- au moins un deuxième jeu de contacteurs-ressort (5) disposé sur une deuxième circonférence interne du contacteur femelle, afin d'assurer en mode fermé du sectionneur un autre, dit ici deuxième contact électrique (distinctement juxtaposé au premier contact) entre les contacteurs mâle et femelle,
- le deuxième contact électrique est un contact en série entre successivement une extrémité longitudinale du contacteur mâle (1), au moins un conducteur et les dits contacteurs-ressort (5), ledit conducteur comprenant au moins deux blocs (6, 7) dont au moins un est mobile selon la direction longitudinale relativement aux dits contacteurs mâle et femelle en mode de déconnexion du sectionneur.

Les premier et le deuxième jeu de contacteurs-ressort (3, 5) sont disposées respectivement sur la première et la deuxième circonférence interne du contacteur femelle, les dites circonférences étant distinctes, car juxtaposées longitudinalement dans l'évidement du contacteur femelle dans lequel en mode fermé l'extrémité mâle (ou broche) du contacteur mâle est logée.

En position fermée selon figure 1, deux passages de courant (I1, 12) du contacteur mâle vers le contacteur femelle sont formés en parallèle par respectivement :
- une première connexion en série du contacteur mâle (1), du premier jeu de contacteurs-ressort (3), du contacteur femelle (2) ;
- une deuxième connexion en série du contacteur mâle (1), des blocs conducteurs (6, 7), du second jeu de contacteurs-ressort (5), du contacteur femelle (2).

Le dispositif sectionneur prévoit un arrangement de poussée (4) qui exerce une force sur le conducteur comprenant les deux blocs (6, 7) vers l'extrémité longitudinale (broche « mâle ») du contacteur mâle (1), assurant leur contact en mode fermé du sectionneur. Les deux blocs (6, 7) sont électriquement conducteurs et disposés en série selon la direction longitudinale, les dits blocs étant dissociables selon la dite direction par un moyen d'écartement - tel que ici un arrangement de retenue élastique (8, 9, 9') - en prochain mode de déconnexion du sectionneur.

Figure 2 présente le dispositif sectionneur selon figure 1 en début de mode de déconnexion, alors que le contacteur mâle (1) a amorcé son retrait longitudinal pour se retirer du premier jeu de contacteurs-ressort (3). La première connexion en série du contacteur mâle (1), du premier jeu de contacteurs-ressort (3), du contacteur femelle (2) est donc ouverte, de sorte que le premier passage de courant (I1) est bloqué.

L'arrangement de poussée (4) exerce toujours une force sur le conducteur comprenant les deux blocs (6, 7) vers l'extrémité longitudinale (broche « mâle ») du contacteur mâle (1), assurant ainsi leurs contacts, de sorte que le deuxième passage de courant (I2) est maintenu au travers du deuxième jeu de contacteurs-ressort (5). Il est ainsi éviter avantageusement de générer un premier et unique arc de coupure entre les contacteurs (1, 2) en début de déconnexion, tel que pour des configurations usuelles de déconnexion entre des contacteurs mâle et femelle.

Figure 3 présente le dispositif sectionneur selon figures 1 et 2 en fin de mode de déconnexion, alors que, l'arrangement de poussée (4) exerce toujours une force sur le conducteur comprenant les deux « premier et deuxième » blocs (6, 7) vers l'extrémité longitudinale du contacteur mâle (1). Puis, sachant que le contacteur mâle (1) continue sa course de retrait du contacteur femelle, il apparait finalement un interstice entre l'extrémité du contacteur mâle (1) et le deuxième bloc (6) le plus proche du dit contacteur mâle (1), le dit bloc ayant une course limitée. C'est alors que peut être amorcée également une dissociation des deux blocs (6, 7).

Aussi, les dits blocs dissociables atteignent leur position dissociée selon la dite direction par un moyen d'écartement en mode de déconnexion du sectionneur.

Le moyen d'écartement est au plus simple un arrangement de retenue élastique (8, 9, 9'), interagissant sur au moins une extrémité longitudinale du conducteur comprenant les deux blocs (6, 7) disposés en série et à dissocier longitudinalement. Le but de cette retenue est de dissocier les dits blocs (6, 7), alors que le premier bloc (6) le plus proche du contacteur mâle (1) se dissocie aussi lui-même du contacteur mâle toujours en retrait hors du contacteur femelle. A titre d'exemple efficace et simple, l'arrangement de retenue élastique peut ainsi comprendre un axe (9) (isolant électriquement) à butée sectionnelle (9') couplée via des tenseurs (8) au deuxième bloc (7) mobile le plus proche de la dite butée (9'), le premier bloc (6) étant disposé fixe sur l'axe (9) au plus loin de la butée (9'), de sorte que le dit deuxième bloc (7) et les tenseurs (8) exercent un rappel ou retrait longitudinal de la butée (9') dès lors que, en mode de déconnexion, l'autre premier bloc(6) est séparée de l'extrémité mâle du connecteur mâle (1). Autrement dit, l'arrangement de retenue élastique comprend un axe à butée sectionnelle (9') couplée via des tenseurs (8) au deuxième bloc (7) le plus proche de la dite butée (9), le premier bloc (6) étant disposé sur l'axe (9) au plus loin de la butée (9'), l'axe (9) à butée sectionnelle (9') couplée à des tenseurs (8) exerçant une force longitudinale sur le bloc (6) afin de mouvoir le dit bloc (6) avec l'axe (9) et de l'écarter de l'autre bloc(7) sur l'axe. Ainsi, comme déjà décrit précédemment, deux interstices sont formés en série (entre les éléments 1 et 6 ainsi qu'entre les éléments 6 et 7), où se créent des arcs de coupure (10, 11) en série tels que visés par l'invention. Le gaz isolant tel que SF6 vient alors se loger dans les interstices pour souffler les arcs et réaliser leur coupure respective.

Non représenté, mais pour une meilleure efficacité des propriétés de l'écartement visé (et donc des propriétés des interstices créés), il est possible de prévoir que le moyen d'écartement puisse comprendre des aimants disposés entre des extrémités longitudinales des blocs (6, 7) et présentant des pôles magnétiques identiques exerçant une force de répulsion entre les dits blocs. Additionnellement ou alternativement encore, le moyen d'écartement peut comprendre des éléments compressibles isolants électriquement disposés dans des encoches des extrémités longitudinales des blocs (6, 7) et exerçant une force de répulsion entre les dits blocs.

Figure 4 présente enfin le dispositif selon une des figures 1 à 3 en mode ouvert. Les arcs de coupure (10, 11) en série ont été étouffés par le gaz SF6 dans les interstices.

Il est à noter que le dispositif selon l'invention comme présenté dans une des figures est adapté aux exigences du standard IEC 62271-102 et en particulier d'une révision associée CD 17A/1067/CD, selon une version 02/201.

Enfin, le dispositif sectionneur de déconnexion électrique haute-tension présenté dans cadre de l'invention est aussi analogiquement apte à permettre une connexion électrique des contacteurs mâle et femelle, en considérant par exemple des modes de connexions définis par les figures précédentes 1 à 4 successivement prises dans leur ordre inverse.

## Revendications

1. Dispositif sectionneur de déconnexion électrique haute-tension comprenant :
- un contacteur femelle (2) ;
- un contacteur mâle (1) mobile selon une direction longitudinale (D) relativement au conducteur femelle de sorte à garantir un mode fermé, un mode de déconnexion et un mode ouvert du sectionneur,
- un premier jeu de contacteurs-ressort(3) disposés sur une circonférence interne du contacteur femelle, afin d'assurer en mode fermé du sectionneur un premier contact électrique entre les contacteurs mâle et femelle,
- au moins un deuxième jeu de contacteurs-ressort (5) disposé sur une deuxième circonférence interne du contacteur femelle, afin d'assurer en mode fermé du sectionneur un deuxième contact électrique entre les contacteurs mâle et femelle,
**caractérisé en ce que**
le deuxième contact électrique est un contact en série entre successivement une extrémité longitudinale du contacteur mâle (1), au moins un conducteur et les dits contacteurs-ressort (5), ledit conducteur comprenant au moins deux blocs (6, 7) dont au moins un est mobile selon la direction longitudinale relativement aux dits contacteurs mâle et femelle en mode de déconnexion du sectionneur.

2. Dispositif selon revendication 1, pour lequel un arrangement de poussée (4) exerce une force sur le conducteur comprenant les deux blocs (6, 7) vers l'extrémité longitudinale du contacteur mâle (1), assurant leur contact en mode fermé du sectionneur.

3. Dispositif selon revendication 1 ou 2, pour lequel les deux blocs (6, 7) sont électriquement conducteurs et disposés en série selon la direction longitudinale, les dits blocs étant dissociables selon la dite direction par un moyen d'écartement en mode de déconnexion du sectionneur.

4. Dispositif selon revendication 3, pour lequel le moyen d'écartement est un arrangement de retenue élastique (8, 9, 9'), interagissant sur au moins une extrémité longitudinale du conducteur.

5. Dispositif selon revendication 4, pour lequel l'arrangement de retenue élastique comprend un axe à butée sectionnelle (9') couplée via des tenseurs (8) au deuxième bloc (7) le plus proche de la dite butée (9), le premier bloc (6) étant disposé sur l'axe (9) au plus loin de la butée (9'), l'axe (9) à butée sectionnelle (9') couplée à des tenseurs (8) exerçant une force longitudinale sur le bloc (6) afin de mouvoir le dit bloc (6) avec l'axe (9) et de l'écarter de l'autre bloc (7) sur l'axe.

6. Dispositif selon une des revendications 3 à 5, pour lequel le moyen d'écartement comprend des aimants disposés entre des extrémités longitudinales des blocs (6, 7) et présentant des pôles magnétiques identiques exerçant une force de répulsion entre les dits blocs.

7. Dispositif selon une des revendications 3 à 5, pour lequel le moyen d'écartement comprend des éléments compressibles isolants électriquement disposés dans des encoches des extrémités longitudinales des blocs (6, 7) et exerçant une force de répulsion entre les dits blocs.

8. Dispositif selon une des revendications précédentes, adapté aux exigences du standard IEC 62271-102 révision associée CD 17A/1067/CD version 02/201.

9. Dispositif sectionneur de déconnexion électrique haute-tension selon une des revendications précédentes, apte à permettre une connexion électrique des contacteurs mâle et femelle.

## Patentansprüche

1. Trennvorrichtung zur Hochspannungsstrom-Unterbrechung, umfassend:
- ein Buchsenkontaktelement (2);
- ein Stiftkontaktelement (1), das entlang einer Längsrichtung (D) bezüglich des Buchsenleiters beweglich ist, derart, dass eine geschlossene Betriebsart, eine Unterbrechungs-Betriebsart und eine offene Betriebsart des Trennschalters gewährleistet werden,
- einen ersten Satz von Federkontaktelementen (3), die auf einem Innenumfang des Buchsenkontaktelements angeordnet sind, um in der geschlossenen Betriebsart des Trennschalters einen ersten elektrischen Kontakt zwischen dem Stift- und dem Buchsenkontaktelement sicherzustellen,
- wenigstens einen zweiten Satz von Federkontaktelementen (5), der auf einem zweiten Innenumfang des Buchsenkontaktelements angeordnet ist, um in der geschlossenen Betriebsart des Trennschalters einen zweiten elektrischen Kontakt zwischen dem Stift- und dem Buchsenkontaktelement sicherzustellen,
**dadurch gekennzeichnet, dass**
der zweite elektrische Kontakt ein Kontakt in Serie zwischen, nacheinander, einem Längsende des Stiftkontaktelements (1), wenigstens einem Leiter und den Federkontaktelementen (5) ist, wobei der Leiter wenigstens zwei Blöcke (6, 7) umfasst, von denen wenigstens einer in der Unterbrechungs-Betriebsart des Trennschalters entlang der Längsrichtung bezüglich des Stift- und des Buchsenkontaktelements beweglich ist.

2. Vorrichtung nach Anspruch 1, wobei eine Schubanordnung (4) eine Kraft auf den Leiter, der die beiden Blöcke (6, 7) umfasst, in Richtung des Längsendes des Stiftkontaktelements (1) ausübt, wobei sie deren Kontakt in der geschlossenen Betriebsart des Trennschalters sich erstellt.

3. Vorrichtung nach Anspruch 1 oder 2, wobei die beiden Blöcke (6, 7) elektrisch leitend sind und entlang der Längsrichtung in Serie angeordnet sind, wobei diese Blöcke in der Unterbrechungs-Betriebsart des Trennschalters durch ein Abstandsmittel in dieser Richtung voneinander trennbar sind.

4. Vorrichtung nach Anspruch 3, wobei das Abstandsmittel eine elastische Halteanordnung (8, 9, 9') ist, die auf wenigstens ein Längsende des Leiters einwirkt.

5. Vorrichtung nach Anspruch 4, wobei die elastische Halteanordnung eine Achse mit unterteiltem Anschlag (9') umfasst, die über Spannelemente (8) mit dem zweiten Block (7) verbunden ist, der dem Anschlag (9) am nächsten ist, während der erste Block (6) auf der Achse (9) weiter entfernt von dem Anschlag (9') angeordnet ist, wobei die Achse (9) mit unterteiltem Anschlag (9') mit Spannelementen (8) gekoppelt ist, die eine längs gerichtete Kraft auf den Block (6) ausüben, um diesen Block (6) mit der Achse (9) zu bewegen und ihn von dem anderen Block (7) auf der Achse zu entfernen.

6. Vorrichtung nach einem der Ansprüche 3 bis 5, wobei das Abstandsmittel Magnete umfasst, die zwischen den Längsenden der Blöcke (6, 7) angeordnet sind und identische Magnetpole aufweisen, die eine Abstoßungskraft zwischen den Blöcken ausüben.

7. Vorrichtung nach einem der Ansprüche 3 bis 5, wobei das Abstandsmittel elektrisch isolierende, zusammendrückbare Elemente umfasst, die in Einschnitten der Längsenden der Blöcke (6, 7) angeordnet sind und eine Abstoßungskraft zwischen den Blöcken ausüben.

8. Vorrichtung nach einem der vorhergehenden Ansprüche, welche an die Anforderungen der IEC-Norm 62271-102, zugehörige Revision CD 17A/1067/CD, Version 02/201, angepasst ist.

9. Trennvorrichtung zur Hochspannungsstrom-Unterbrechung nach einem der vorhergehenden Ansprüche, die geeignet ist, eine elektrische Verbindung des Stift- und des Buchsenkontaktelements zu ermöglichen.

## Claims

1. High-voltage electrical disconnection switching device comprising:
- a female contactor (2),
- a male contactor (1) that is moveable in a longitudinal direction (D) in relation to the female conductor such as to ensure a closed state, a disconnect state and an open state of the disconnector,
- a first set of spring-loaded contactors (3) positioned around an internal circumference of the female contactor in order to create a first electrical contact between the male and female contactors when the disconnector is in the closed state,
- at least one second set of spring-loaded contactors (5) positioned around a second internal circumference of the female contactor in order to create a second electrical contact between the male and female contactors when the disconnector is in the closed state,
**characterised in that**
the second electrical contact is a serial contact between successively a longitudinal end of the male contactor (1), at least one conductor and said spring-loaded contactors (5), said conductor comprising at least two blocks (6, 7) at least one of which is moveable in the longitudinal direction in relation to said male and female contactors when the disconnector is in the disconnect state.

2. Device according to claim 1, wherein a pushing arrangement (4) exerts a force on the conductor comprising the two blocks (6, 7) towards the longitudinal end of the male contactor (1), creating contact between same when the disconnector is in the closed state.

3. Device according to claim 1 or 2, wherein the two blocks (6, 7) are electrically conductive and arranged in series in the longitudinal direction, said blocks being separable in said direction by separating means when the disconnector is in the disconnect state.

4. Device according to claim 3, wherein the separating means are an elastic retaining arrangement (8, 9, 9') interacting on at least one longitudinal end of the conductor.

5. Device according to claim 4, wherein the elastic retaining arrangement includes a shaft with a sectional stop (9') coupled via tensioners (8) to the second block (7), which is closest to said stop (9), the first block (6) being arranged on the shaft (9) further away from the stop (9'), the shaft (9) with a sectional stop (9') coupled to the tensioners (8) exerting a longitudinal force on the block (6) in order to move said block (6) with the shaft (9) and to separate same from the other block (7) on the axis.

6. Device according to one of claims 3 to 5, wherein the separating means include magnets arranged between the longitudinal ends of the blocks (6, 7) and having identical magnetic poles exerting a repulsive force between said blocks.

7. Device according to one of claims 3 to 5, wherein the separating means include electrically insulating compressible elements arranged in notches in the longitudinal ends of the blocks (6, 7) and exerting a repulsive force between said blocks.

8. Device according to one of the preceding claims, adapted to the requirements of standard IEC 62271-102, related revision CD 17A/1067/CD, version 02/201.

9. High-voltage electrical disconnection device according to one of the preceding claims enabling an electrical connection of the male and female contactors.
